# EUROPÄISCHE PATENTSCHRIFT

(11) **EP 1 304 904 B1**
(45) Veröffentlichungstag und Bekanntmachung des Hinweises auf die Patenterteilung: **14.06.2006**
(21) Anmeldenummer: 02010316.4
(22) Anmeldetag: 07.05.2002
(51) Int. Cl.: H04R 25/00, H01H 21/10

(54) **Vorrichtung zum Ein/Ausschalten eines elektrischen Gerätes bzw. einer Komponente**
Device for switching-on and switching-off of an electrical apparatus or element
Dispositif permettant la mise sous tension et hors tension d'un appareil ou d'un composant électrique

(43) Veröffentlichungstag der Anmeldung: 23.04.2003
(73) Patentinhaber: PHONAK AG, 8712 Stäfa (CH)
(72) Erfinder: Haussmann, Mathias, 8005 Zürich (CH)
(74) Vertreter: Troesch Scheidegger Werner AG

(56) Entgegenhaltungen:
- EP-A- 0 684 749
- US-A- 4 598 177

## Beschreibung

Die vorliegende Erfindung betrifft eine Vorrichtung zum Ein/Ausschalten eines elektrischen Gerätes bzw. einer Komponente, welche mittels mindestens einer Batterie betrieben wird, sowie ein Verfahren zum Ein/Ausschalten eines elektrischen Gerätes bzw. einer Komponente.

Insbesondere bei elektrischen bzw. elektronischen Kleinstgeräten ist das Anordnen bzw. Betätigen eines Ein/Ausschalters oft problematisch. Bei derartigen Geräten, insbesondere bei batteriebetriebenen wird deshalb oft aus Platzmangel auf einen Ein/Ausschalter verzichtet, und das Gerät wird ausgeschaltet, indem die Batterie aus dem Gerät entfernt wird. Dies kann beispielsweise dadurch geschehen, indem ein Batteriefach geöffnet wird, und die Batterie aus dem Fach entfernt und ausserhalb des Gerätes aufbewahrt wird.

Im Dokument "EP-A-0 684 749" wird eine Vorrichtung zum Ein/Auschalten eines elektrischen Gerätes gemäß den Obergriffen der Patentansprüche 1 und 11 offenbart.

Da in der Regel bei Kleinstgeräten auch die Batterie sehr klein ist, ist ein Aufbewahren derselben fast unmöglich und das Handling, wie das Wiedereinsetzen, äusserst schwierig. Dabei besteht auch ein hohe Wahrscheinlichkeit, dass die Batterie falsch eingelegt wird.

Es ist daher eine Aufgabe der vorliegenden Erfindung, eine Lösung für die vorab geschilderte Problematik zu finden.

Vorgeschlagen wird, dass die Batterie in oder an einer Batteriehalterung angeordnet bzw. gehalten zum Ein- oder Ausschalten des Gerätes gedreht werden kann, um die Pole an oder von den Kontaktstellen für die Inbetriebnahme oder das Ausschalten hin oder weg zu drehen bzw. zu schwenken.

Vorzugsweise ist die Halterung mit der Batterie aus einem Batteriefach schwenkbar angeordnet, derart, dass die Batterie aus dem Fach entfernt und vorzugsweise in oder an der Halterung gedreht werden kann, um dann gegebenenfalls erneut im Fach angeordnet zu werden, wobei jedoch die Pole nicht mehr oder verkehrt mit den entsprechenden Kontaktstellen in Berührung stehen.

Gemäss einer weiteren bevorzugten Ausführungsvariante ist die Batterie in der Halterung in ausgeschwenktem Zustand bzw. mittels der Halterung um ca. 180° drehbar, derart, dass bei Wiedereinschwenken der Halterung ins Batteriefach die Pole der Batterie vertauscht sind.

Weiter wird vorgeschlagen, dass im Stromkreis des elektrischen bzw. elektronischen Gerätes bzw. der Komponente mindestens ein Element vorgesehen ist, welches den Stromfluss nur in einer Richtung zulässt, so dass bei Vertauschen der Pole der Batterie je nachdem kein Strom im Gerät fliesst. Bei diesem Element kann es sich beispielsweise um eine Diodenschaltung oder ein anderes adäquates Element resp. um einen integrierten Schaltkreis handeln.

Die Halterung kann beispielsweise schalenartig ausgebildet sind, derart, dass bei Drehen der Batterie in der Halterung die Batterie an mindestens zwei Drehpunkten an der Schale anliegt, und dass vorstehende Randpartien der Schale vorgesehen sind, welche ein Herausfallen der Batterie während dem Drehen verhindert. Die Schale ist vorzugsweise aus einem flexiblen oder elastischen Material gefertigt, wie beispielsweise einem polymeren Material.

Die Halterung kann beispielsweise zweiteilig ausgebildet sein mit einer flexiblen bzw. elastischen schalenartigen Partie um ein Drehen der Batterie zu ermöglichen, sowie einer weitgehendst starren, deckelartigen Partie, an welcher die Schale angeordnet ist, und welche um eine Achse schwenkbar mit dem elektrischen Gerät verbunden ist. Eine derartig, zweiteilig ausgebildete Halterung kann beispielsweise mittels sogenannter Zweikomponenten-Spritztechnik gefertigt sein, indem sowohl das elastische Polymer wie auch das weitgehendst starre Polymer gleichzeitig mittels Spritztechnik appliziert werden.

Schliesslich vorgeschlagen wird ein Verfahren zum Ein/Ausschalen eines elektrischen bzw. elektronischen Gerätes bzw. einer Komponente, welches bzw. welche mittels Batterie betrieben wird, gemäss dem Wortlaut nach Anspruch 8. Das erfindungsgemässe Verfahren zeichnet sich dadurch aus, dass für das Ein/Ausschalten des Gerätes bzw. der Komponente die Batterie aus einem Batteriefach mittels einer Halterung weggeschwenkt wird, in ausgeschwenktem Zustand der Halterung die Batterie um vorzugsweise 180° gedreht wird, und anschliessend die Batterie mit vertauschten Polen wiederum im Batteriefach eingeführt wird.

Die erfindungsgemäss vorgeschlagene Vorrichtung sowie das Verfahren eignen sich insbesondere für das Ein/Ausschalten von Kleinstgeräten, wie beispielsweise Hörgeräten, bei welchen das Anbringen eines Ein/Ausschalters beispielsweise aus Platzgründen problematisch ist.

Die Erfindung wird nun anschliessend beispielsweise und unter Bezug auf die beigefügten Figuren näher erläutert.

Dabei zeigen:
- Fig. 1: in Perspektive ein Batteriefach eines elektrischen Gerätes mit einer Batteriehalterung in ausgeschwenktem Zustand,
- Fig. 2: schematisch die Halterung in Frontdraufsicht,
- Fig. 3: die Halteschale für die Batterie im Querschnitt beim Drehen der Batterie,
- Fig. 4: eine weitere Ausführungsvariante einer Halteschale, ausgebildet als sogenanntes "Softcase", und
- Fig. 5: wiederum eine weitere Ausführungsvariante einer Batteriehalterung, geeignet zum Drehen einer Batterie.

Figur 1 zeigt schematisch in Perspektive eine elektrische Komponente bzw. ein Gerät 1, aufweisend ein Batteriefach 3, mit den beiden seitlich angeordneten Kontaktstellen 2 und 4 (Kontaktstelle 4 in Figur 1 nicht sichtbar), in welches Batteriefach für den Betrieb des Gerätes eine Batterie anzuordnen ist.

In der Darstellung gemäss Figur 1 ist die Batterie 11, gehalten in einer Schale 9, in ausgeschwenktem Zustand dargestellt. Die Halteschale 9 ist ihrerseits an einem Halteelement 7 angeordnet, welche um eine Drehachse 5 schwenkbar mit dem Gerät 1 verbunden ist.

Soll nun das Gerät 1 ausgeschaltet werden, so wird der Deckel bzw. das Halteelement 7 aus dem Batteriefach 3 zusammen mit der Batterie 11 weggeschenkt und in die Position, dargestellt in Figur 1, gebracht. Nun wird die Batterie 11 in der Halteschale 9 um ihre eigene Achse um 180° gedreht, so dass die beiden Pole 8 und 10 vertauscht werden. Anschliessend wird die Batterie 11 wiederum in das Batteriefach 3 eingeführt, wobei nun aber die Pole der Batterie vertauscht sind, so dass im Grunde genommen der Strom in die verkehrte Richtung fliessen würde. Durch im elektrischen Gerät angeordnete Komponenten, welche den Stromfluss nur in einer Richtung zulassen, wird aber sichergestellt, dass kein Strom fliessen kann, so dass das Gerät ausgeschaltet ist. Für das Einschalten wird entsprechend die Batterie 11 erneut aus dem Batteriefach 3 weggeschwenkt und wiederum um die eigene Achse um 180° gedreht. Nun sind die Pole 8 und 10 wiederum in richtiger Position, so dass beim Einsetzen der Batterie 11 in das Fach 3 das Gerät eingeschaltet ist.

Damit ein problemloses Drehen der Batterie 11 in der schalenartigen Halterung 9 möglich ist, ist diese vorzugsweise entsprechend ausgebildet, wie in den Figuren 2 und 3 dargestellt. Aus Figur 2, welche die Batterie und die schalenartige Halterung in Frontdraufsicht darstellen, ist deutlich erkennbar, dass die eine der beiden Seitenrandpartien stärker vorstehend ausgebildet ist als die andere. So ist der Rand 13 grösser als der Rand 15.

In Figur 3 ist die schalenartige Halterung 9 aus Figur 2 während dem Drehen einer Batterie 11 dargestellt. Durch das Anstossen der Batterie je unten und oben am vorstehend ausgebildeten Rand 13 wird die Schale 9 leicht auseinandergedrückt, so dass die Batterie leicht gedreht werden kann. Dabei bilden die Bereiche 17 und 19 quasi eine Drehachse. Damit auch ein frontseitiges Herausfallen der Batterie 11 während dem Drehen verunmöglicht wird, verläuft der untere Teil 21 der Schale 9 über den Drehpunkt 19 hinaus.

Selbstverständlich handelt es sich bei den Darstellungen in den Figuren 2 und 3 lediglich um ein Beispiel, um zu zeigen, wie beispielsweise die schalenartige Halterung 9 ausgebildet sein kann, damit ein problemloses Drehen der Batterie 11 möglich ist, ohne dass sie beim Drehvorgang aus der Halterung herausspringt. Dies ist ja wichtig, da bei Kleinstgeräten, wie beispielsweise Hörgeräten, die Manipulation für das Drehen der Batterie nicht einfach ist. So ist es wichtig, dass beispielsweise auch ältere Personen, welche motorisch eingeschränkt sind, die Batterie problemlos drehen können, um ein Hörgerät ein- bzw. auszuschalten.

In Figur 4 ist schematisch in Perspektive eine weitere Ausführungsvariante einer schalenartigen Halterung, versehen mit dem Bezugszeichen 29, dargestellt. In der Ausführungsvariante gemäss Figur 4 ist wiederum an einer um eine Achse 5 schwenkbare Halterung 7 eine als sogenanntes "Softcase" ausgebildete Halteschale 29 angeordnet. Dieses "Softcase" ist derart flexibel bzw. deformierbar ausgebildet, dass ein Drehen der Batterie 11 beispielsweise um die durch die beiden Drehpunkte 27 und 29 gebildete Drehachse um 180° drehbar ist, um nach dem Drehen über die Drehachse 5 wieder in ein Batteriefach eingeschwenkt zu werden.

Figur 5 zeigt eine weitere mögliche Ausführungsvariante einer Halteschale 39, welche für die Aufnahme einer Batterie 11 vorgesehen ist. Im Gegensatz zum sogenannten "Softcase" 29 in Figur 4 ist die Halteschale 39 weitgehendst starr ausgebildet, da einmal eingesetzt die Batterie in der Halteschale 39 selbst nicht mehr gedreht werden muss. Vielmehr wird die Halteschale 39, welche an der Halterung 7 befestigt um die Drehachse 5 aus einem Batteriefach 41 herausgeschwenkt werden kann, um eine weitere Drehachse 35 gedreht, womit ein Drehen der Batterie 11 in der Halteschale 39 überflüssig wird. Nach erfolgter Drehung der Batterie um 180° bzw. "Austausch" der Pole kann die Batterie wieder in das Batteriefach eingeschwenkt werden.

Wesentlich für die vorliegende Erfindung ist der Grundgedanke, dass gemäss der vorab beschriebenen Lösungsvarianten die Batterie aus einem Batteriefach des elektrischen Gerätes entfernt wird, gedreht oder geschwenkt wird, derart, dass die Pole nicht mehr mit den jeweiligen Kontaktstellen in Verbindung stehen, welche einen Betrieb des Gerätes ermöglichen. Vorzugsweise wird die Batterie um 180° geschwenkt, so dass die Pole beim Wiedereinsetzen vertauscht sind.

Gemäss einer weiteren Lösung ist es gar denkbar, dass anstelle eines herausschwenkbaren Batteriehalters das Batteriefach im Sinne eines sogenannten "Softcases" ausgebildet ist, so dass die Batterie im Batteriefach gedreht werden kann, um die Pole zu vertauschen.

Die Vorteile dieser Lösungen bestehen darin, dass ein Gerät ein- bzw. ausgeschaltet werden kann, ohne dass die Batterie aus dem Gerät entfernt werden muss. Zudem wird das Gerät bzw. die elektrische Komponente ausgeschaltet, ohne dass ein ungewollter Stromverbrauch entstehen kann.

Weiter ist das Handling der kleinen Batterie sehr einfach und ein Verlieren der Batterie ist nicht mehr möglich, da sich die Batterie immer im Batteriefach des Gerätes befindet.

## Patentansprüche

1. Vorrichtung zum Ein/Ausschalten eines elektrischen bzw. elektronischen Gerätes bzw. einer Komponente, welches bzw. welche mittels einer Batterie betrieben wird, wobei ein Batteriefach (3) mit Kontaktstellen (2, 4) vorgesehen ist, welche von Polen der Batterie für den Betrieb kontaktierbar sind, sowie eine Batteriehalterung (7, 9, 29, 39) mit welcher die Batterie (11) aus dem Fach schwenkbar gelagert ist, **dadurch gekennzeichnet dass** die Batterie bei ausgeschwenkter Halterung mit dieser und/oder in dieser drehbar gelagert ist, derart, dass bei Wiedereinschwenken der Halterung ins Batteriefach die Pole nicht mehr oder verkehrt mit den entsprechenden Kontaktstellen (2, 4) in Berührung stehen.

2. Vorrichtung, nach Anspruch 1, **dadurch gekennzeichnet, dass** die Batterie in der Halterung und/oder mittels der Halterung, vorzugsweise in Stufen von je ca. 180° um ca. 360° drehbar ist, derart, dass bei Drehung um jeweils 180° bei Wiedereinschwenken der Halterung ins Batteriefach die Pole (8, 10) der Batterie vertauscht sind.

3. Vorrichtung, nach einem der Ansprüche 1 oder 2, **dadurch gekennzeichnet, dass** im Stromkreis des Gerätes mindestens ein Element vorgesehen ist, welches den Stromfluss nur in einer Richtung zulässt, so dass bei Vertauschen der Pole in der Batterie je nach dem kein Strom im Gerät fliesst.

4. Vorrichtung, nach einem der Ansprüche 1 bis 3, **dadurch gekennzeichnet, dass** die Halterung schalenartig ausgebildet ist oder an der Halterung eine Schale angeordnet ist, wobei die Schale derart deformierbar, flexibel oder elastisch ausgebildet ist, dass ein Drehen der Batterie (11) in der Schale (9) möglich ist.

5. Vorrichtung, insbesondere nach einem der Ansprüche 1 bis 4, **dadurch gekennzeichnet, dass** die Halterung (9) schalenartig ausgebildet ist, derart, dass bei Drehen der Batterie in der Halterung die Batterie an mindestens zwei Drehpunkten (17, 19) anliegt, und dass vorstehende Randpartien (13, 15, 21) vorgesehen sind, welche ein Herausfallen der Batterie während dem Drehen verhindern.

6. Vorrichtung, nach einem der Ansprüche 1 bis 5, **dadurch gekennzeichnet, dass** die Schale aus flexiblem bzw. elastischem Material, wie insbesondere einem polymeren Material gefertigt ist.

7. Vorrichtung nach einem der Ansprüche 1 bis 6, **dadurch gekennzeichnet, dass** die Halterung mindestens zweiteilig bzw. zwei Partien aufweisend ausgebildet ist, mit flexibler bzw. elastischer schalenartiger Partie (9) um ein Drehen der Batterie zu ermöglichen, sowie einer weitgehendst starren deckelartigen Partie (7) an welcher die Schale angeordnet ist, und welche um eine Achse (5) schwenkbar mit dem elektrischen Gerät (1) bzw. der Komponente verbunden ist.

8. Vorrichtung nach Anspruch 7, **dadurch gekennzeichnet, dass** die Halterung mittels 2K-Spritztechnik gefertigt ist.

9. Vorrichtung, nach einem der Ansprüche 1 bis 3, **dadurch gekennzeichnet, dass** die Halterung (7, 9) mindestens zweiteilig ausgebildet ist, wobei eine Batterieaufnahme (39) um eine Drehachse (35) drehbar an einem Halteteil (7) gelagert ist, welches Halteteil (7) seinerseits um eine Drehachse (5) schwenkbar mit dem Gerät verbunden ist, um die Batteriehalterung (39) aus dem Batteriefach (3) herauszuschwenken bzw. wieder hineinzuführen.

10. Verfahren zum Ein/Ausschalten eines elektrischen bzw. elektronischen Gerätes bzw. einer Komponente, welches bzw. welche mittels einer Batterie betrieben wird mittels einer Vorrichtung nach einem der Ansprüche 1 bis 9, **dadurch gekennzeichnet, dass** zum Ein/Ausschalten des Gerätes bzw. der Komponente die Batterie aus einem Batteriefach geschwenkt wird, um vorzugsweise 180° gedreht wird, und mit vertauschten Polen erneut im Batteriefach eingeführt wird.

11. Vorrichtung zum Ein/Ausschalten eines elektrischen bzw. elektronischen Gerätes bzw. einer Komponente, welches bzw. welche mittels einer Batterie betrieben wird, **dadurch gekennzeichnet, dass** die Batterie in einem Batteriefach bzw. einer Halterung angeordnet ist, welche flexibel bzw. deformierbar ausgebildet ist, derart, dass die Batterie in der Halterung bzw. dem Fach drehbar bzw. schwenkbar gelagert ist und dass zum Ein/Ausschalten die Batterie jeweils derart drehbar ist, um die Pole an die bzw. von den Kontaktstellen hin- bzw. wegzuschwenken.

12. Vorrichtung nach Ansprüchen 11, **dadurch gekennzeichnet, dass** die Batterie im Batteriefach bzw. der Halterung, welche flexibel bzw. deformierbar ausgebildet ist um jeweils 180° drehbar bzw. schwenkbar gelagert ist, um ein Vertauschen der Pole zu ermöglichen.

## Claims

1. On/off-switching device for an electric or electronic device or component respectively which is operated by means of a battery, the battery compartment (3) is provided with electric contacts (2,4) which can be contacted by poles of the battery for powering, as well as a battery holder (7,9,29,39) by means of which the battery is arranged pivotable out of the compartment, **characterized in that** the battery at extended position of the holder is arranged rotatable with the holder and/or within the holder such, that at return movement of the holder into the battery compartment the poles are not any more or reverse in contact with the respective electric contacts (2,4).

2. Device according claim 1, **characterized in, that** the battery can be turned in/or with the battery holder, preferably in 180° increments by about 360° so that when the battery is turned 180° at return movement the holder into the battery compartment the battery poles (8,10) are reversed.

3. Device according to one of the claims 1 or 2, **characterized in, that** the circuitry of the device includes at least one element that permits the electric current to flow in only one direction so that when the battery poles are reversed no current flows in the device.

4. Device according to one of the claims 1 to 3, **characterized in, that** the holder is cup-shaped or at the holder a cup is arranged, the cup is such deformable, flexible or elastic, that permits a turning of the battery within the cup (9).

5. Device according to one of the claims 1 to 4, **characterized in, that** the battery holder (9) is configured in a cup-shaped fashion such, when the battery is turned in the holder the battery rests against at least two centers of rotation (17,19) and the holder is provided with protruding segments (13,15,21) at its perimeter which prevent the battery from falling out while being turned.

6. Device according to one of the claims 1 to 5, **characterized in, that** the cup is made from a flexible or elastic material such as in particular a polymer material.

7. Device according to one of the claims 1 to 6, **characterized in, that** the battery holder is composed of at least two parts including a flexible or elastic cup-shaped part (9) that permits a turning of the battery and a largely rigid lid-shaped part (7) to which the cup is attached and which turnable around an axis (5) is connected to the electric apparatus (1) or the component respectively.

8. Device according to claim 7, **characterized in, that** the battery holder is produced by two-component injection mulding.

9. Device according to one of the claims 1 to 3, **characterized in, that** the battery holder (7,9) consists of at least two parts of which a battery retainer (39) is pivot-mounted around a rotation axis (35) at a holder part (7), which holder part (7) on its part is connected pivotable around a rotation axis (5) with the device, thus allowing the battery holder (39) to be rotated out of and back into the battery compartment (3).

10. Method for on/off-switching an electric or electronic device or a component respectively, which is powered by means of a battery with a device according to one of the claims 1 to 9, **characterized**, that for switching on/off the device or component respectively the battery is rotated out of a battery compartment, turned by preferably 180° and reinserted in the battery compartment with its poles reversed.

11. Device for switching on/off an electric or electronic device or component respectively which is powered by means of a battery **characterized in, that** the battery is arranged within a battery compartment or a battery holder respectively, which is designed flexible or deformable respectively such, that the battery can be turned within or rotated respectively within the holder or the compartment and that for connecting or disconnecting the battery is turnable such, to rotate the poles onto or out of the electric contacts.

12. Device according to claim 11, **characterized in, that** the battery can be turned or rotated respectively by 180° within the battery compartment or the holder respectively, which are designed flexible deformable so as to permit pole reversal.

## Revendications

1. Dispositif pour la mise sous tension et hors tension d'un appareil ou d'un composant électrique ou électronique, ces derniers étant alimentés par une batterie, comprenant un compartiment pour batterie (3) avec des points de contact (2,4) qui pour l'opération peuvent être contactés par des pôles de la batterie, ainsi que des moyens de retenu pour batterie (7,9,29,39) qui retiennent la batterie (11) de manière à pouvoir être pivotée en dehors dudit compartiment, **caractérisé en ce que** la batterie, avec les moyens de retenu pivotés en dehors du compartiment, est retenue de manière à pouvoir tourner avec et/ou dans lesdits moyens de retenu, ceci de manière à ce que lors de la rentrée par pivotement desdits moyens de fixation dans le compartiment, les pôles ne sont plus en contact ou inversés avec les points de contact (2,4) correspondants.

2. Dispositif selon la revendication 1, **caractérisé en ce que** la batterie peut être tournée dans les moyens de retenu et/ou avec les moyens de retenu de environ 360° de préférence par étapes de environ 180° de telle manière à ce que lors d'une rotation de 180° pour rentrer les moyens de retenu dans le compartiment pour batterie les pôles (8,10) de la batterie sont inversés.

3. Dispositif selon l'une des revendications 1 ou 2, **caractérisé en ce que** dans le circuit électrique de l'appareil est prévu au moins un élément qui ne laisse passer le courant que dans une direction, de manière à ce que lors de l'inversion des pôles de la batterie il n'y ait pas, le cas échéant, de courant circulant dans l'appareil.

4. Dispositif selon l'une des revendications 1 à 3, **caractérisé en ce que** les moyens de retenu se présentent sous forme de cuvette ou sont munis d'une cuvette, la cuvette étant de construction déformable, flexible ou élastique de telle manière à permettre une rotation de la batterie (11) dans la cuvette (9).

5. Dispositif selon l'une des revendications 1 à 4, **caractérisé en ce que** la cuvette (9) est en forme de coquille, de telle manière que lorsque la batterie est tournée dans les moyens de retenu la batterie contacte au moins deux points de rotation (17, 19) et **en ce que** des bordures protubérantes (13, 15, 21) sont prévues qui évitent que la batterie, pendant qu'elle est tournée, puisse sortir des moyens de retenu.

6. Dispositif selon l'une des revendications 1 à 5, **caractérisé en ce que** ladite cuvette est fabriquée en un matériel flexible resp. élastique, comme notamment en un matériau polymère.

7. Dispositif selon l'une des revendications 1 à 6, **caractérisé en ce que** lesdits moyens de retenu sont formés en au moins deux parties resp. ils comprennent au moins deux parties, avec une partie (9) flexible ou élastique en forme de cuvette pour permettre de tourner la batterie ainsi qu'avec une partie (7) pratiquement rigide forment un couvercle, ladite cuvette étant prévue sur cette partie (7), et qui est connectée de manière pivotable autour d'un axe (5) avec l'appareil (1) ou le composant électrique.

8. Dispositif selon la revendication 7, **caractérisé en ce que** lesdits moyens de retenu sont fabriqués par une technique 2K-injection.

9. Dispositif selon l'une des revendications 1 à 3, **caractérisé en ce que** les moyens de retenu (7,9) sont formés par au moins deux parties, des moyens de retenu pour batterie (39) étant montés pivotables autours d'un axe (35) sur l'une desdites parties (7) de retenu, cette partie (7) de retenu étant à son tour connectée de manière pivotable autour d'un axe (5) avec l'appareil, pour permettre de pivoter les moyens de retenu de batterie (39) en dehors ou dans le compartiment pour batterie (3).

10. Procédé pour la mise sous tension et hors tension d'un appareil ou d'un composant électrique, ces derniers étant alimentés par une batterie, à l'aide d'un dispositif selon l'une des revendications 1 à 9, **caractérisé en ce que** pour enclencher/déclencher l'appareil ou le composant la batterie est pivotée en dehors d'un compartiment pour batterie, de préférence inversée de 180°, et rentrée à nouveau avec les pôles inversés dans ledit compartiment pour batterie.

11. Dispositif pour la mise sous tension et hors tension d'un appareil ou d'un composant électrique alimentés par une batterie, **caractérisé en ce que** la batterie est logée dans un compartiment pour batterie ou dans des moyens de retenu pour batterie qui sont flexibles ou déformables, de telle manière à ce que la batterie soit montée pivotable dans les moyens de retenu ou dans ledit compartiment et **en ce que** pour l'enclenchement ou le déclenchement la batterie soit pivotable de manière à approcher ou éloigner les pôles des points de contact.

12. Dispositif selon la revendication 11, **caractérisé en ce que** la batterie est logée pivotable ou peut être tournée de 180° dans le compartiment pour batterie resp. dans les moyens de retenu pour permettre d'inverser les pôles.
